# EUROPÄISCHE PATENTSCHRIFT

(11) **EP 1 338 551 B1**
(45) Veröffentlichungstag und Bekanntmachung des Hinweises auf die Patenterteilung: **20.10.2004**
(21) Anmeldenummer: 02028896.5
(22) Anmeldetag: 23.12.2002
(51) Int. Cl.: B67C 3/24

(54) **Vorrichtung zum Befüllen von Flaschen und anderen Behältern mit Nahrungs- und Genussmitteln**
Device for filling bottles and other containers with food products
Dispositif pour remplir des bouteilles et autres récipients avec des produits alimentaires

(30) Priorität: 25.02.2002 DE 10207806; 13.12.2002 DE 10258703
(43) Veröffentlichungstag der Anmeldung: 27.08.2003
(73) Patentinhaber: SIG HAMBA Filltec GmbH & Co. KG, 66539 Neunkirchen/Saar (DE)
(72) Erfinder: Bausch, Franz Hubert, 66539 Neunkirchen (DE)
(74) Vertreter: Patentanwälte Ostriga, Sonnet, Wirths & Roche

(56) Entgegenhaltungen:
- EP-A- 0 286 514
- EP-A- 1 134 182
- DE-A- 10 010 145

## Beschreibung

Die Erfindung betrifft eine Vorrichtung zum Befüllen von Flaschen und anderen Behältern mit Nahrungs- und Genussmitteln entsprechend dem Oberbegriff des Anspruchs 1. Eine solche Vorrichtung ist in der DE 100 10 145 A1 beschrieben.

Die Besonderheit der von der DE 100 10 145 A1 bekannten Vorrichtung besteht in der Längsteilung einer jeder länglichen Platte in zwei komplementäre Teilplatten mit einer zugleich die Behälteraufnahmen teilenden Trennfuge.

Die miteinander korrespondierenden komplementären Teilplatten der DE 100 10 145 A1 sind jeweils unabhängig voneinander außenseitig auf einem endlos umlaufend geführten Fördermittel gehalten. Dabei nutzt die bekannte Vorrichtung den Effekt, dass jeweils zwei korrespondierende komplementäre Teilplatten beim Durchlaufen eines Umlenkbereichs, beispielsweise eines Kettenstern-Paares, bezüglich des Umlenkbereichs unterschiedliche sekantiale Positionen, d.h. eine Winkelstellung zueinander, einnehmen, was mit einer geöffneten Trennfuge und mit zugleich geöffneten Behälteraufnahmen einhergeht. In diese zeitweilig geöffneten Behälteraufnahmen werden sodann die Haltebereiche der Behälter eingeführt.

Die Entnahme der Behälter erfolgt bei der bekannten Vorrichtung, verglichen mit der vorbeschriebenen Behälter-Zuführung, in analog umgekehrter Weise an dem bezüglich der Förderrichtung stromabwärts folgenden Umlenkbereich.

Die bekannte Vorrichtung ist besonders für die Verwendung von Flaschen geeignet. Da eine Vielzahl von Flaschen zumindest ähnlich geformte Mündungsbereiche mit denselben Abmessungen aufweist, was bei vielen PET-Flaschentypen der Fall ist, gestattet die bekannte Vorrichtung die Verwendung unterschiedlichster Flaschentypen mit voneinander abweichenden Außenformen und Volumina.

Eine weitere Besonderheit der Vorrichtung gemäß der DE 100 10 145 A1 besteht darin, dass miteinander korrespondierende komplementäre Teilplatten mittels Platten-Vertikalbewegungsmittel von dem Fördermittel zugeordneten primären Zentriermitteln abgehoben und gemeinsam mit den von ihnen gehaltenen Behältern von unten her auf sekundäre Zentriermittel aufgeschoben und nach dem Befüllen der Behälter wiederum auf die primären Zentriermittel abgesenkt werden. Die von der DE 100 10 145 A1 bekannte Vorrichtung dient in diesem Zusammenhang dazu, die Behälter von unten her auf Füllrohre eines Doseurs hinaufzuschieben und zur Vermeidung von Produktschaum im Verlaufe des Füllens wieder abzusenken.

Ausgehend von der Vorrichtung gemäß der DE 100 10 145 A1, besteht die der Erfindung zugrunde liegende Aufgabe darin, die bekannte Vorrichtung umzugestalten und einer zusätzlichen oder abgewandelten Verwendung zuzuführen.

Entsprechend der Erfindung wird diese Aufgabe gemeinsam mit den Merkmalen des Oberbegriffs des Anspruchs 1 dadurch gelöst, dass zumindest eine Anordnung mit sekundären Zentrierelementen, die jeweils der Aufnahme und Zentrierung einer Teilplatte dienen, zur Aufweitung von Behälteraufnahmen von der korrespondierenden komplementären Teilplatte distanzierbar ist.

Ein weiteres bevorzugtes Erfindungsmerkmal besteht darin, dass zwei Anordnungen mit sekundären Zentrierelementen, von denen jede Anordnung der Aufnahme einer komplementären Teilplatte dient, zur Aufweitung der Behälteraufnahmen voneinander distanzierbar sind.

In weiterer Ausgestaltung der Erfindung verläuft die Distanzierungsbewegung der die sekundären Zentrierelemente aufweisenden Anordnungen symmetrisch bezüglich einer quer zur Längsachse (Förderrichtung) der Vorrichtung angeordneten Ebene gleichmäßig.

Ein weiteres bevorzugtes Erfindungsmerkmal besteht darin, dass die primären Zentrierelemente und die sekundären Zentrierelemente jeweils in Vertikalrichtung miteinander ausgerichtet sind und mit ihren aufeinander zu weisenden freien Endbereichen jeweils einen Zentrierkonus bilden.

Andere bevorzugten Erfindungsmerkmale bestehen darin, dass die Zentrierkonen der primären und sekundären Zentrierelemente Kegelstümpfe gleicher Abmessungen bilden, an welche sich jeweils ein kreiszylindrischer Abschnitt anschließt.

In weiterer Ausgestaltung der Erfindung sind zumindest einer Behälterreihe Behälter-Vertikalbewegungsmittel zugeordnet. Die Behälter-Vertikalbewegungsmittel sind zweckmäßig mit. Greifern oder Saugern versehen, welche die Behälter an deren jeweiliger Bodenfläche ergreifen können.

Die Erfindung gestattet eine Reihe von Vorteilen:

In erster Linie besteht ein Vorteil darin, dass beispielsweise Behälter mit einem oberen engen Mündungsbereich und einem unteren Behälterbereich wesentlich größeren Durchmessers (wie z.B. PET-Flaschen) z.B. nach entsprechender Umrüstung auch mit den bislang überwiegend verwendeten Becherfüllern verarbeitet werden können, bei welchen die einzelnen Arbeitsstationen dem Fördermittel-Obertrum zugeordnet sind, während das Fördermittel-Untertrum dem Rücklauf dient.

Bei solchen Becherfüllern, die entsprechend der Erfindung ausgerüstet sind, können beispielsweise PET-Flaschen über ein Magazin von oben zugeführt werden, während zwei miteinander korrespondierende komplementäre Teilplatten auf den sekundären Zentriermitteln gehalten und voneinander distanziert sind. Mit Hilfe eines Behälter-Vertikalbewegungsmittels, beispielsweise mittels eines den Behälterboden ergreifenden Saugers, kann sodann der jeweilige Behälter durch die aufgeweitete Behälteraufnahme so weit nach unten hindurchgeführt werden, bis sich die beiden komplementären Teilplatten auf der Höhe des Behälter-Haltebereichs befinden und sodann zum Schließen der Behälteraufnahmen wiederum aufeinander zu bewegt werden können, so dass der jeweilige Behälter sicher in der Behälteraufnahme gehalten ist. Sodann können die beiden komplementären Teilplatten mittels der Platten-Vertikalbewegungsmittel abgesenkt, dabei von den sekundären Zentrierelementen abgezogen und schließlich von oben her auf die primären Zentrierelementen aufgeschoben und dabei gänzlich auf das Fördermittel abgesenkt werden, worauf das Fördermittel zur nächsten Arbeitsstation weitergetaktet werden kann.

Ein anderer erfindungsgemäßer Vorteil besteht darin, dass komplementäre Teilplatten mit geschlossener Trennfuge gemeinsam mit den in ihnen aufgenommenen Behältern von den primären Zentrierelementen weg und über die sekundären Zentrierelemente nach oben bewegt werden können, wenn es die Arbeitsstation, ähnlich wie bei der Vorrichtung gemäß der DE 100 10 145 A1, erfordert.

In den Zeichnungen ist ein wesentliches Detail eines bevorzugten erfindungsgemäßen Ausführungsbeispiels dargestellt, es zeigen

Fig. 1-6 unterschiedliche Betriebsphasen einer Behälterzuführung.

Zwei im Querabstand voneinander angeordnete, von Rollenketten gebildete Förderketten 10 sind endlos umlaufend über zwei nicht dargestellte Umkehrstationen geführt. Die Umkehrstationen können jeweils von Kettenstern-Paaren gebildet sein, von denen mindestens ein Kettenstern-Paar angetrieben ist. Von der Förderkette 10 ist nur ein aus wenigen Kettengliedern bestehender Längenbereich des Förderketten-Obertrums OT gezeigt.

Beide Förderketten 10 tragen an gegenüberliegenden korrespondierenden Stellen jeweils zwei in Förderrichtung x unmittelbar aufeinanderfolgende Haltekonsolen 11. Jede Haltekonsole 11 weist als primäres Zentrierelement einen primären Zentrierzapfen 12 auf, welcher jeweils aus einer kreiszylindrischen Basis 13 und aus einem den freien Endbereich bildenden, nach oben zeigenden Kegelstumpf 14 besteht.

Jedem primären Zentrierzapfen 12 ist ein sekundärer Zentrierzapfen 15 zugeordnet, welcher in bestimmten Betriebsphasen (vgl. Fig. 1 und 2; Fig. 5 und 6) mit dem jeweils korrelierenden primären Zentrierzapfen 12 koaxial ausgerichtet ist.

Jeder sekundäre Zentrierzapfen 15 ist an einem Haltearm 16, nach unten hängend, mittels einer kreiszylindrischen Basis 17 befestigt, an welche sich ein nach unten zeigender Kegelstumpf 18 anschließt.

Beide Haltearme 16 sind Bestandteile eines stationär angeordneten Aggregats.

Im vorliegenden Falle wird die Befüllungsvorrichtung taktweise betrieben, d.h. die Förderketten 10 werden synchron während einer Bewegungsphase in Förderrichtung x bewegt bzw. weitergetaktet, worauf eine Ruhephase folgt, in der die einzelnen Arbeitsstationen, wie z.B. eine Behälter-Zuführstation, mindestens eine Produkt-Füllstation, eine Deckel-Auflegestation, eine Deckel-Verschließstation sowie eine Behälter-Entnahmestation gleichzeitig an verschiedenen in Förderrichtung x aufeinanderfolgenden Behälterreihen tätig werden.

Anhand der Fig. 1-6 soll nun die Funktion einer Behälter-Zuführstation gezeigt werden:

Gemäß Fig. 1 wird über ein nicht dargestelltes Behälter-Magazin ein etwa flaschenartiger Behälter B in Abwärtsrichtung z zugeführt. Wie aus den Fig. 3-6 zu ersehen, weist der Halsbereich H des Behälters B einen wesentlich geringeren Durchmesser als die beiden bauchigen Bereiche 19, 20 des Behälters B auf. Die Mündung des Behälters B ist mit M bezeichnet.

Während sich der Behälter B in Abwärtsrichtung z den Haltearmen 16 nähert, werden die beiden einander korrespondierenden komplementären Teilplatten P1 und P2, welche mit ihren aneinandergrenzenden Randbereichen eine Trennfuge T bilden, über Platten-Vertikalbewegungsmittel, die jeweils durch einen Doppelpfeil symbolisiert und mit 21 bezeichnet sind, in Aufwärtsrichtung y angehoben und dabei auf die sekundären Zentrierzapfen 15 bis gegen die Unterseiten der Haltearme 16 geschoben, so dass sich der Betriebszustand gemäß Fig. 2 ergibt.

Bei geschlossener Trennfuge T bilden die beiden Teilplatten P1 und P2 mit zueinander offenen im wesentlichen halbkreisförmigen Aussparungen 22 jeweils gemeinsam eine Behälteraufnahme 23, welche in der Lage ist (vgl. Fig. 5 und 6) den Halsbereich H eines jeden Behälters B sicher zu umschließen.

Der Betriebsphase gemäß Fig. 2 folgt die Betriebsphase gemäß Fig. 3. Nicht dargestellte jeweils mit einem Doppelpfeil gekennzeichnete Horizontal-Bewegungsmittel 24 haben inzwischen in einer horizontalen Ebene den linken Haltearm 16 in Richtung a und den rechten Haltearm 16 in Richtung b gemeinsam mit den Teilplatten P1 und P2 bewegt.

Auf diese Weise sind die beiden halbkreisförmigen Aussparungen 22 der beiden Teilplatten P1 und P2 so weit voneinander distanziert, dass ein Vertikalsauger 25 den jeweiligen Behälterboden 26 ergreifen und den Behälter B an den beiden halbkreisförmigen Aussparungen 22 vorbei so weit in Abwärtsrichtung z nach unten bewegen kann, bis sich gemäß Fig. 4 der Halsbereich H in Höhe der beiden halbkreisförmigen Aussparungen 22 befindet.

Daraufhin bewegt sich der linke Haltearm 16 in Richtung b nach rechts und der rechte Haltearm 16 in Richtung a nach links, bis die Trennfuge T geschlossen und die Behälteraufnahme 23 ihre Nennweite erreicht hat, mit welcher sie den Halsbereich H des Behälters B sicher umschließt. Daraufhin kann der Vertikalsauger 25 weiter in Abwärtsrichtung z nach unten in eine Bereitstellungsposition bewegt werden.

Anschließend werden beide Teilplatten P1, P2 durch die Platten-Vertikalbewegungsmittel 21 in Abwärtsrichtung z von den sekundären Zentrierzapfen 15 herunter auf die primären Zentrierzapfen 12 nach unten bewegt. Daraufhin kann der Behälter B in Förderrichtung z zur nächsten Arbeitsstation von den beiden Haltearmen weg in Richtung x weitergetaktet und die beiden Haltearme 16 können von unbesetzten Behälteraufnahmen 23 unterfahren werden, so dass sich wiederum die Ausgangs-Betriebsphase gemäß Fig. 1 ergibt.

Ergänzend sei noch erwähnt, dass die beiden Teilplatten P1, P2 quer zur Förderrichtung x mehrere Behälteraufnahmen 23, beispielsweise eine Reihe von 10 Behälteraufnahmen 23 bilden. In Förderrichtung x hintereinander angeordnete Behälteraufnahmen 23 bilden Bahnen, beim letztgenannten Beispiel demnach 10 Bahnen.

## Patentansprüche

1. Vorrichtung zum Befüllen von Flaschen (B) und anderen Behältern mit Nahrungs- und Genussmitteln, wie mit dünnflüssigen bis pasteusen Molkerei- und Fettprodukten, Säften, Wässern od.dgl., mit mindestens einem über Umlenkbereiche, insbesondere über Umlenkräder, endlos umlaufend geführten Fördermittel (10), welches mit ihren Längsachsen quer zur Förderrichtung (x) angeordnete Tragelemente (P1, P2) aufweist, welche jeweils mindestens eine quer zur Förderrichtung (x) angeordnete Reihe von Behälteraufnahmen (23) besitzen, die zudem in Förderrichtung (x) angeordnete Bahnen bilden und die mit ihnen ausgerichtete Arbeitsstationen, wie eine Behälter-Zuführstation, mindestens eine Produkt-Füllstation, eine Deckel-Auflegestation, eine Deckel-Verschließstation sowie eine Behälter-Entnahmestation nacheinander durchlaufen, wobei die Tragelemente (P1, P2) längliche Platten sind, die Aussparungen (22) aufweisen, welche die Behälteraufnahmen (23) bilden, wobei jede Platte (P1, P2) durch eine im wesentlichen quer zur Förderrichtung (x) angeordnete, die Behälter-aufnahmen (23) teilende Trennfuge (T) in zwei komplementäre Teilplatten (P1, P2) aufgeteilt ist, die bezüglich der Förderrichtung (x) im Abstand und unabhängig voneinander lösbar über primäre Zentrierelemente (12) am Fördermittel (10) gehalten sind, wobei die Behälter (B) bei geöffneter Trennfuge (T) den Behälteraufnahmen (23) zugeführt oder aus letzteren entnommen und bei geschlossener Trennfuge (T) in den Behälteraufnahmen (23) gehalten und in Vertikalrichtung (y, z) bewegt werden, wobei die komplementären Teilplatten (P1, P2) über Platten-Vertikalbewegungsmittel (21) von den primären Zentrierelementen (12) abgehoben und auf sekundäre Zentrierelemente (15) aufgeschoben werden, **dadurch gekennzeichnet, dass** zumindest eine Anordnung (16, 15) mit sekundären Zentrierelementen, die jeweils der Aufnahme und Zentrierung einer Teilplatte (P1) dienen, zur Aufweitung von Behälteraufnahmen (23) von der korrespondierenden komplementären Teilplatte (P2) distanzierbar ist.

2. Vorrichtung nach Anspruch 1, **dadurch gekennzeichnet, dass** zwei Anordnungen (16, 15) mit sekundären Zentrierelementen (15), von denen jede Anordnung (16, 15) der Aufnahme einer komplementären Teilplatte (P1, P2) dient, zur Aufweitung der Behälteraufnahmen (23) voneinander distanzierbar sind.

3. Vorrichtung nach Anspruch 2, **dadurch gekennzeichnet, dass** die Distanzierungsbewegung der die sekundären Zentrierelemente (15) aufweisenden Anordnungen (16, 15) symmetrisch bezüglich einer quer zur Förderrichtung (x) der Vorrichtung bei der Trennfuge (T) angeordneten Ebene gleichmäßig verläuft.

4. Vorrichtung nach einem der Ansprüche 1 bis 3, **dadurch gekennzeichnet, dass** die primären Zentrierelemente (12) und die sekundären Zentrierelemente (15) jeweils in Vertikalrichtung (y, z) miteinander ausgerichtet sind und mit ihren aufeinander zu weisenden freien Endbereichen jeweils einen Zentrierkonus (14, 15) bilden.

5. Vorrichtung nach Anspruch 4, **dadurch gekennzeichnet, dass** die Zentrierkonen der primären (12) und sekundären (15) Zentrierelemente Kegelstümpfe (14, 18) gleicher Abmessungen bilden, an welche sich jeweils ein kreiszylindrischer Abschnitt (13, 17) anschließt.

6. Vorrichtung nach einem der Ansprüche 1 bis 5, **dadurch gekennzeichnet, dass** zumindest einer Behälterreihe Behälter-Vertikalbewegungsmittel (25) zugeordnet sind.

7. Vorrichtung nach Anspruch 6, **dadurch gekennzeichnet, dass** die Behälter-Vertikalbewegungsmittel (25) mit Greifern oder Saugern versehen sind, mittels welcher die Behälter (B) an deren jeweiliger Bodenfläche (26) zu ergreifen sind.

## Claims

1. Device for filling bottles (B) and other containers with foodstuffs and luxury foods, such as dairy and fatty products ranging from highly fluid ones to ones in paste form, juices, mineral waters or the like, said device having at least one conveyer means (10) which is guided in an endlessly revolving manner over deflecting regions, in particular deflecting wheels, and has carrying elements (P1, P2) which are disposed with their longitudinal axes transverse to the direction of conveyance (x) and each possess at least one row, which is disposed transversely to the direction of conveyance (x), of container receptacles (23) which, in addition, form lines disposed in the direction of conveyance (x) and successively run through working stations which are aligned with them, such as a container infeed station, at least one product-filling station, a lid-applying station, a lid-closing station and also a container removal station; wherein the carrying elements (P1, P2) are elongated plates which have clearances (22) which form the container receptacles (23); wherein each plate (P1, P2) is divided up, by a separating line (T) which is disposed substantially transversely to the direction of conveyance (x) and parts said container receptacles (23), into two complementary partial plates (P1, P2) which are held at an interval, with respect to the direction of conveyance (x), and so as to be independently detachable from one another via primary centring elements (12) on the conveying means (10); wherein, when the separating line (T) is open, the containers (B) are fed to the container receptacles (23) or removed from the latter and, when the separating line (T) is closed, said containers are held in the container receptacles (23) and moved in the vertical direction (y, z); and wherein the complementary partial plates (P1, P2) are lifted off from the primary centring elements (12) via means (21) for moving said plates vertically, and are pushed onto secondary centring elements (15), **characterised in that** at least one arrangement (16, 15) with secondary centring elements (15), which serve to receive and centre a partial plate (P1) in each case, can be distanced from the corresponding complementary partial plate (P2) for the purpose of expanding container receptacles (23).

2. Device according to claim 1, **characterised in that** two arrangements (16, 15) with secondary centring elements (15), of which each arrangement (16, 15) serves to receive a complementary partial plate (P1, P2), can be distanced from one another for the purpose of expanding the container receptacles (23).

3. Device according to claim 2, **characterised in that** the distancing movement of the arrangements (16, 15) having the secondary centring elements (15) extends uniformly in a manner symmetrical with respect to a plane disposed transversely to the direction of conveyance (x) of the device at the separating line (T).

4. Device according to one of claims 1 to 3, **characterised in that** the primary centring elements (12) and the secondary centring elements (15) are aligned with one another in the vertical direction (y, z) in each case and form, with their free end regions that point towards one another, a centring cone (14, 15) in each case.

5. Device according to claim 4, **characterised in that** the centring cones of the primary (12) and secondary (15) centring elements form truncated cones (14, 18) of identical dimensions, which are each adjoined by a circular cylindrical section (13, 17).

6. Device according to one of claims 1 to 5, **characterised in that** means (25) for moving the containers vertically are associated with at least one row of containers.

7. Device according to claim 6, **characterised in that** the means (25) for moving the containers vertically are provided with grippers or suction devices by means of which the containers (B) can be grasped at their bottom face (26) in each case.

## Revendications

1. Dispositif pour remplir des bouteilles (B) et d'autres récipients avec des produits alimentaires, tels que des produits de laiterie et des produits gras, fluides à pâteux, des jus, des eaux et analogues, avec au moins un moyen de transport (10), guidé en circulation continue sur des zones de renvoi, en particulier sur des roues de renvoi, moyen de transport présentant des éléments porteurs (P1, P2), dont les axes longitudinaux sont transversaux à la direction de transport (x), qui comprennent chacun au moins une rangée, disposée transversalement à la direction de transport (x), de logements à récipients (23), qui forment en plus des bandes disposées dans la direction de transport (x) et qui passent, les uns après les autres, par les postes de travail orientés par rapport à eux, tels qu'un poste d'amenée de récipient, un poste de remplissage en produit, un poste de pose de couvercle, un poste de fermeture de couvercle, ainsi qu'un poste de prélèvement de récipient, sachant que les éléments porteurs (P1, P2) sont des plaques allongées, présentant des évidements (22) formant les logements à récipients (23), sachant que chaque plaque (P1, P2) est subdivisée en deux plaques partielles (P1, P2) complémentaires, par un joint de séparation (T) disposé sensiblement transversalement par rapport à la direction de transport (x), ayant comme but de diviser les logements pour récipient (23), plaques partielles maintenues sur les moyens de transport (10), à distance par rapport à la direction de transport (x) et de façon désolidarisable indépendamment les unes des autres, par l'intermédiaire d'éléments de centrage primaires (12), les récipients (B), lorsque le joint de séparation (T) est ouvert, étant amenés aux logements à récipients (23) ou prélevés de ces derniers et, lorsque le joint de séparation (T) est fermé, étant maintenus dans les logements à récipients (23) et déplacés en direction verticale (y, z), sachant que les plaques partielles (P1, P2) complémentaires sont soulevées des éléments de centrage primaires (12), par des moyens de déplacement vertical de plaques (21), et sont poussées sur des éléments de centrage secondaires (15), **caractérisé en ce qu'**au moins un agencement (16, 15), muni d'éléments de centrage secondaires (15) servant chacun à recevoir et à centrer une plaque partielle (P1), sont susceptibles d'être espacés de la plaque partielle (P2) complémentaire correspondante, dans le but d'élargir les logements pour récipients (23).

2. Dispositif selon la revendication 1, **caractérisé en ce que** deux agencements (16, 15) ayant des éléments de centrage secondaires (15), dont chaque agencement (16, 15) sert à recevoir une plaque partielle (P1, P2) complémentaire, sont susceptibles d'être espacés l'un de l'autre dans le but d'élargir les logements à récipients (23).

3. Dispositif selon la revendication 2, **caractérisé en ce que** le déplacement d'écartement des agencements (16, 15) présentant les éléments de centrage secondaires (15) s'étend de façon régulière, symétriquement par rapport à un plan disposé au niveau du joint de séparation (T) et s'étendant transversalement à la direction de transport (x) du dispositif.

4. Dispositif selon l'une des revendications 1 à 3, **caractérisé en ce que** les éléments de centrage primaires (12) et les éléments de centrage secondaires (15) sont chacun orientés ensemble en direction verticale (y, z) et forment avec leurs zones d'extrémité libres tournées les unes vers les autres chaque fois un cône de centrage (14, 15).

5. Dispositif selon la revendication 4, **caractérisé en ce que** les cônes de centrage des éléments de centrage primaires (12) et secondaires (15) forment des troncs de cône (14, 18) de dimensions identiques, auxquelles se raccorde chaque fois un tronçon (13, 17) cylindrique à section circulaire.

6. Dispositif selon l'une des revendications 1 à 5, **caractérisé en ce que** des moyens de déplacement vertical de récipient (25) sont associés à au moins une rangée de récipients.

7. Dispositif selon la revendication 6, **caractérisé en ce que** les moyens de déplacement vertical de récipient (25) sont munis de preneurs ou de ventouses, à l'aide desquel(le)s les récipients (B) peuvent être saisis chaque fois sur leur face de fond (26).
